# EUROPÄISCHE PATENTSCHRIFT

(11) **EP 0 412 250 B1**
(45) Veröffentlichungstag und Bekanntmachung des Hinweises auf die Patenterteilung: **25.08.1993**
(21) Anmeldenummer: 90109712.1
(22) Anmeldetag: 22.05.1990
(51) Int. Cl.: D21C 9/18

(54) **Entwässerungseinrichtung insbesondere Banddruckfilter**
Apparatus for dewatering, especially press belt filter
Dispositif de déshydratation en particulier filtre à bandes presseuses

(30) Priorität: 10.08.1989 DE 3926440
(43) Veröffentlichungstag der Anmeldung: 13.02.1991
(73) Patentinhaber: J.M. Voith GmbH, D-89522 Heidenheim (DE)
(72) Erfinder: Bähr, Theodor, D-7920 Heidenheim (DE); Bilics, Ferenc, D-7920 Heidenheim (DE); Polifke, Hubert, D-7920 Heidenheim (DE); Laible, Rolf, D-7928 Giengen (DE)
(74) Vertreter: Weitzel, Wolfgang, Dr.-Ing.

(56) Entgegenhaltungen:
- EP-A- 0 197 731
- DE-A- 2 138 072
- FR-A- 1 130 329

## Beschreibung

Die Erfindung betrifft eine Entwässerungseinrichtung entsprechend dem Oberbegriff des Patentanspruchs 1. Eine solche Einrichtung ist bekanntgeworden durch die DE-A-21 38 072. Diese Einrichtung ist schon dadurch verbessert worden, daß man den Einlaufkasten, der die Suspension dem vor der Entwässerungstrommel gelegenen Bereich des die Entwässerungstrommel unmittelbar teilweise umschlingenden Siebbandes zuführt, einem Bereich vor der Annäherungsstelle des anderen Siebbandes an dieses Siebband zugeordnet hat, die Suspension dem erstgenannten Siebband aufgegeben hat und zwischen dem ersten und dem zweiten Siebband durch geeignete Umlenkung des zweiten Siebbandes einen Einlaufspalt unmittelbar vor der Entwässerungstrommel gebildet hat. Dadurch konnte bereits in dem Bereich der Aufgabevorrichtung durch das erstgenannte Siebband hindurchtretende Flüssigkeit aufgefangen und somit bereits in einem frühen Stadium der Suspension entzogen werden.

Die Aufgabe der Erfindung ist es, eine solche Einrichtung so auszubilden, daß ein größerer Durchsatz erzielt und vor allem die Eingangsstoffdichte durch höhere Effektivität des Anfangsentwässerungsverlaufs herabsetzt werden kann.

Diese Aufgabe wird erfindungsgemäß durch die Merkmale des kennzeichnenden Teil des Patentanspruchs 1 gelöst. Eine besonders günstige Weiterbildung der Erfindung ist mit den Merkmalen des Anspruchs 2 angegeben.

Es ist ja so, daß die in den Einlaufspalt einströmende Suspensionsmenge den Durchsatz der Entwässerungseinrichtung im starkem Maße bestimmt, wenn man einmal von der Regulierung bzw. Einstellung einer Umdrehungszahl der Entwässerungstrommel bzw. einer Umlaufgeschwindigkeit der Siebbänder absieht. Durch die erfindungsgemäße Maßnahme wird erreicht, daß man in dem Bereich der bogenförmigen Gleitführung am Einlaufspalt eine relativ sanfte Steigerung des Preßdruckes der Siebbänder erzielt, bis dieser an der Entwässerungstrommel 4 den ersten, höheren Wert erhält. Dadurch wird die Flüssigkeit sehr gut ausgepreßt und eine Art Fließ gebildet, wohingegen sonst es leicht vorkommen konnte, daß die Suspension seitlich aus dem Einlaufspalt herausspritzte. Günstig wird diese bogenförmige Gleitführung im Bereich des Einlaufspaltes über einem 15° Kreissektor α geführt.

Nachfolgend wird die Erfindung anhand eines in der Zeichnung dargestellten Ausführungsbeispiels erläutert, wobei die Figur einen prinzipmäßigen Querschnitt durch das Banddruckfilter darstellt.

Das Banddruckfilter weist zwei Siebbänder 1 und 2 auf, die sowohl die an ihrem Umfang gelochte Entwässerungstrommel 4 als auch die nachgeschalteten Preßwalzen 9-13 gemeinsam teilweise umschlingen. Das radial innere Siebband 2 ist noch über Umlenkrollen 26 und 27 und das im Bezug auf die Entwässerungstrommel radial äußere Siebband 1 um die Entwässerungsrollen 28-31 geführt. Im Bereich der Entwässerungstrommel 4 ist ein Einlaufspalt 6 gebildet, der nach unten hin, d.h. nach radial innen in bezug auf die Schleife des unmittelbar an der Entwässerungstrommel 4 anliegenden Siebbandes 2 durch eine dort angeordnete bogenförmige Gleitführung, vorzugsweise aus gleitfähigem Kunststoffmaterial und teilweise siebmäßig gelocht, gebildet ist. Dadurch kann das in dem Einlaufspalt aus der Suspension herausgepreßte Wasser (Flüssigkeit) in den Aufnahmetrog 38 abfließen. Die Suspension wird vom Einlaufkasten 40, dem sie durch den Einlaufstutzen 41 zugeführt wird, auf das an der Entwässerungstrommel 4 eng anliegende Siebband 2 aufgegeben. Die hier bereits abfließende Flüssigkeitmenge, die durch das Siebband 2 hindurchtritt, gelangt ebenfalls in den Auffangkasten 38.

Die Entwässerungstrommel 4 hat einen gelochten Umfang, wobei vorzugsweise eine Siebbespannung über einen gelochten Zylinder gelegt ist. Seitlich ist die Entwässerungstrommel durch mit Austriffsöffnungen 35 versehene Platten 34 abgeschlossen. Die Entwässerungstrommel ist an ihren Enden je in einem Lager 32 gelagert, die sich an dem oberen Stützträger 20 abstützen.

Von den nachgeschalteten Preßwalzen 9-11 der unteren Reihe und 12 und 13 der oberen Reihe bilden jeweils 2 benachbarte Preßwalzen der beiden Reihen einen Preßspalt miteinander. Dabei sind die Preßwalzen 12 und 13 der oberen Reihe durch hydraulische Kolben-Zylinder-Einheiten 14 und 15 gegen den oberen Stützträger 20 abgestützt. Die Mittelachsen der Anpreßelemente 14 und 15 sind mit einem Winkel von etwa 70° und gegen die Sieblaufrichtung zur Verbindungsebene der unteren Reihe von Preßwalzen 9-11 geneigt. Dies führt dazu, daß sie die oberen Preßwalzen 12 und 13 so gegen die unteren Preßwalzen 9-11 drücken, daß jeweils an den oberen Preßwalzen je zwei Preßspalte gebildet werden.

Es werden steigende Preßdrücke in der Reihenfolge der Preßspalte zwischen 100 und 600 N/cm angewendet.

Das ausgepreßte Wasser (Flüssigkeit) wird in dem unteren Sammeltrog 36 aufgefangen und über den Abführstutzen 37 abgeleitet. Über Stützen 45 und 46, die an dem unteren Quer-Stützträger 21 angreifen, stützt sich die gesamte Einrichtung an einer Bodenplatte 48 ab. Dabei ist noch der obere Quer-Stützträger 20 über seitliche Stützsäulen 22 bzw. 23 auf dem unteren Quer-Stützträger 21 gelagert. Die Umlenkrollen sind, wie im Fall der Umlenkrolle 25,33 angedeutet, über ähnliche Lager jeweils gehalten, mit Ausnahme hier der Umlenkrolle 28, die über einen Schwenkhebel 55 und ein hydraulisches Druckelement 52 zwecks Herstellung der Siebspannung abgestützt ist. Ähnliches gilt für die obere Umlenkrolle 27 des anderen Siebbandes 2, wofür der Hebel 53 und das pneumatische Druckelement 54 vorgesehen sind. Diese pneumatischen Druckelemente greifen wiederum an Hebeln 53 bzw. 56 an.

Der Krümmungsradius K der bogenförmigen Gleitführung 3 beträgt mindestens das Dreifache des Außenradius der Entwässerungstrommel 4, und der Außenradius R der Entwässerungstrommel 4 mindestens das Zweifache des kleinsten Außenradius r der Preßwalzen 9-13.

Man hat bei diesem Banddruckfilter auch noch den Vorteil, daß durch den relativ sanften, technologisch sehr günstigen Entwässerungsvorgang im Bereich des Einlaufspaltes 6 man eine relativ niedrige Anfangsstoffdichte benutzen kann. Trotzdem erhält man wegen der guten Entwässerungswirkung nahezu die gleiche Ausgangsstoffdichte wie bei bisherigen Entwässerungseinrichtungen dieser Art. Die Eingangsstoffdichten können hier je nach Stoffart zwischen 2,5 und 2,9 % betragen.

## Patentansprüche

1. Entwässerungseinrichtung, insbesondere zur Eindickung von Fasersuspensionen, mit einer gelochten Entwässerungstrommel (4) als erste Entwässerungsstufe, sowie mit der Entwässerungstrommel nachgeschalteten, zueinander und zur Entwässerungstrommel parallelen Preßwalzen (9-13) und zwei Siebbändern (1,2), die sowohl die Entwässerungstrommel als auch die Preßwalzen teilweise umschlingen, wobei zwischen den Preßwalzen entsprechend deren Anzahl (n) eine entsprechende Zahl (n-1) von Preßspalten gebildet ist, dadurch gekennzeichnet, daß ein Einlaufspalt (6) durch eine bogenförmige Gleitführung (3) für das radial innen an der Entwässerungstrommel (4) gelegene Siebband (2) gebildet ist, wobei der Krümmungsradius (k) der bogenförmigen Gleitführung (3) mindestens das Dreifache des Außenradius (R) der Entwässerungstrommel (4), und der Außenradius (R) der Entwässerungstrommel (4) mindestens das Zweifache des kleinsten Außenradius (r) der Preßwalzen (9-13) beträgt.

2. Entwässerungseinrichtung nach Anspruch 1 dadurch gekennzeichnet, daß die Anzahl der Preßwalzen (9-13) mindestens vier beträgt und sowohl radial innen als auch radial außen bezüglich der Schleife des radial inneren Siebbandes (2) im wesentlichen in einer Reihe nebeneinander angeordnet sind, wobei die Preßwalzen (12,13) mindestens einer der Reihen mit Andruckelementen (14,15) mit gegen die Sieblaufrichtung spitzem Winkel, insbesondere etwa 70°, zur Verbindungsebene der Mittel-Längsachsen der anderen Reihe von Preßwalzen (9-11) geneigten Mittel-Längsachsen versehen sind.

3. Entwässerungseinrichtung nach Anspruch 1 oder 2 dadurch gekennzeichnet, daß die Andruckelemente (14,15) hydraulische oder pneumatische Zylinder-Kolben-Einheiten sind.

4. Entwässerungseinrichtung nach einem der Ansprüche 1 - 3 dadurch gekennzeichnet, daß die Andruckelemente (14,15) radial innen bezüglich der Schleife des bezüglich der Entwässerungstrommel (4) radial innen gelegenen Siebbandes (2) angeordnet sind.

5. Entwässerungseinrichtung nach einem der Ansprüche 1 - 4 dadurch gekennzeichnet, daß die Reihen der Preßwalzen (9-11 und 12,13) im wesentlichen horizontal oder mit einer maximalen Abweichung von höchstens 25° von der horizontalen Ebene angeordnet sind.

6. Entwässerungseinrichtung nach einem der Ansprüche 1 - 5 dadurch gekennzeichnet, daß der Krümmungsradius (k) der bogenförmigen Gleitführung (3) ungefähr das Vierfache des Radius (R) der Entwässerungstrommel (4) beträgt.

## Claims

1. Apparatus for dewatering, in particular for thickening fibrous suspensions, having a perforated dewatering drum (4) as the first dewatering stage, and also having press (9 - 13) connected after the dewatering drum and parallel to one another and to the dewatering drum and two wire belts (1, 2), which are partly wound around both the dewatering drum and also the press rolls, between the press rolls corresponding to their number (n) a corresponding number (n-1) of press nips being formed,
**characterised in that** an inlet nip (6) is formed by a curved slideway (3) for the wire belt (2) positioned radially inwardly on the dewatering drum (4), the radius of curvature (k) of the curved slideway (3) being at least three times the external radius (R) of the dewatering drum (4), and the external radius (R) of the dewatering drum (4) being at least two times the smallest external radius (r) of the press rolls (9 - 13).

2. Apparatus for dewatering according to Claim 1,
**characterised in that** the number of press rolls (9 - 13) is at least four and they are disposed substantially in a row next to one another both radially inwardly and also radially outwardly with respect to the loop of the radially inner wire belt (2), the press rolls (12, 13) of at least one of the rows being provided with pressure members (14, 15) having central longitudinal axes inclined at an acute angle, in particular roughly 70°, against the wire direction to the connecting plane of the central longitudinal axes of the other row of press rolls (9 - 11).

3. Apparatus for dewatering according to Claim 1 or 2,
**characterised in that** the pressure members (14, 15) are hydraulic or pneumatic cylinder-piston units.

4. Apparatus for dewatering according to one of Claims 1 - 3,
**characterised in that** the pressure members (14, 15) are disposed radially inwardly with respect to the loop of the wire belt (2) positioned radially inwardly with respect to the dewatering drum (4).

5. Apparatus for dewatering according to one of Claims 1 - 4,
**characterised in that** the rows of press rolls (9 - 11 and 12, 13) are disposed substantially horizontally or with a maximum deviation of 25° from the horizontal plane.

6. Apparatus for dewatering according to one of Claims 1 - 5,
**characterised in that** the radius of curvature (k) of the curved slideway (3) is roughly four times the radius (R) of the dewatering drum (4).

## Revendications

1. Installation d'essorage particulièrement destinée à la concentration des fibres en suspension, comprenant un tambour d'essorage perforé (4) pour une première étape d'essorage, ainsi que des cylindres presseurs (9-13) en aval du tambour d'essorage parallèles entre eux et au tambour d'essorage et deux bandes-tamis qui sont enroulées en partie, autour du tambour d'essorage et autour des cylindres presseurs, tout en formant des intervalles de compression au nombre de (n-1), entre les cylindres presseurs correspondants, au nombre de (n), caractérisée :
en en ce qu'un couloir d'entrée (6) est formé par un guide coulissant cintré (3) pour la bande-tamis (2) située radialement à l'intérieur contre le tambour d'essorage (4), le rayon de courbure (k) du guide coulissant cintré (3) étant au moins le triple du rayon extérieur (R) du tambour d'essorage (4), et le rayon extérieur (R) du tambour d'essorage (4) étant au moins le double du plus petit rayon extérieur (r) des cylindres presseurs (9-13).

2. Installation d'essorage selon la revendication 1, caractérisée :
en ce que le nombre de cylindres presseurs (9-13) est d'au moins quatre et
en ce qu'ils sont placés substantiellement côte à côte en une rangée, aussi bien radialement à l'intérieur que radialement à l'extérieur par rapport à la boucle de la bande-tamis radiale intérieure (2), les cylindres presseurs (12,13) d'au moins une des rangées étant munis d'organes de compression (14,15) formant un angle aigu , plus particulièrement d'environ 70°, cet angle étant formé entre le plan reliant les axes longitudinaux médians de l'autre rangée des cylindres-presseurs (9-11) et l'axe des organes de compression, ces derniers axes étant inclinés vers l'amont par rapport à la direction de marche du tamis.

3. Installation d'essorage selon la revendication 1 ou 2 caractérisée :
en ce que les organes de compression (14,15) sont des ensembles cylindre-piston hydrauliques ou pneumatiques.

4. Installation d'essorage selon l'une des revendications 1 à 3 caractérisée :
en ce que les organes de compression (14,15) sont disposés radialement à l'intérieur de la boucle de la bande-tamis (2) qui est située radialement à l'intérieur par rapport au tambour d'essorage (4).

5. Installation d'essorage selon l'une des revendications 1 à 4, caractérisée :
en ce que les rangées de cylindres presseurs (9-11 et 12,13) sont disposées substantiellement de manière horizontale ou avec un écart maximal de 25° par rapport au plan horizontal.

6. Installation d'essorage selon l'une des revendications 1 à 5, caractérisée :
en ce que le rayon de courbure (k) du guide coulissant cintré (3) est environ le quadruple du rayon (R) du tambour d'essorage (4).
